# FASCICULE DE BREVET EUROPEEN

(11) **EP 0 778 740 B1**
(45) Date de publication et mention de la délivrance du brevet: **28.04.1999**
(21) Numéro de dépôt: 95929146.9
(22) Date de dépôt: 30.08.1995
(51) Int. Cl.: A44C 5/10

(54) **BRACELET SOUPLE A MAILLONS ARTICULES**
MEHRGLIEDRIGES BIEGSAMES ARMBAND
FLEXIBLE BRACELET WITH ARTICULATED LINKS

(30) Priorité: 30.08.1994 FR 9410536
(43) Date de publication de la demande: 18.06.1997
(73) Titulaire: TECHNI-CONCEPT INTERNATIONAL, 25000 Besancon (FR)
(72) Inventeur: FRITZ, Dominique, F-25000 Besançon (FR)
(74) Mandataire: Busnel, Jean-Benoît
(86) Numéro de dépôt international: FR9501132
(87) Numéro de publication internationale: WO9606542

(56) Documents cités:
- EP-A- 0 125 578
- CH-A- 614 360
- DE-A- 1 460 162
- US-A- 4 448 017

## Description

La présente invention concerne un bracelet souple à maillons articulés.

L'invention est d'application très large, puisqu'elle peut être mise en oeuvre aussi bien en horlogerie comme bracelet-montre qu'en bijouterie comme simple bracelet, de même que comme élément de ceinture, de rideau, etc.

Les bracelets-montres métalliques actuellement connus sont constitués de maillons généralement articulés les uns aux autres par des goupilles transversales.

S'il permet d'obtenir des résultats satisfaisants concernant la résistance mécanique par exemple, ce mode d'articulation présente toutefois l'inconvénient d'exiger une épaisseur minimum pour les maillons, supérieure au diamètre des goupilles.

Le CH-A-614 360 décrit un bracelet dans lequel deux maillons adjacents sont articulés entre eux par deux billes immobilisées chacune entre deux moyens de retenue contre lesquels, elles viennent en appui.

Toutefois, les maillons ne comportent qu'un seul flasque.

Lors de l'assemblage, chaque maillon subit une déformation transversale, qui suppose, d'une part, que les flasques soient réalisés dans des matériaux déformables et sans élasticité intrinsèque et que les billes, d'autre part, soient dures et non cassantes pour résister à la compression.

Dans ces conditions, une utilisation dans la joaillerie paraît exclue puisque les pierres précieuses et les incrustations ne peuvent convenir à un tel mode d'assemblage.

En outre, une fois assemblé, le bracelet n'est plus démontable, ce qui exclut toute intervention rapide et simple de service après-vente pour le réglage de sa longueur ou pour le remplacement d'une pièce.

Par ailleurs, ce bracelet ne peut comprendre plus de deux billes dans le sens transversal par maillon car le procédé d'assemblage par compression ne permet pas d'obtenir une déformation du flasque sur de grandes largeurs avec un nombre important de billes qui constituent autant de points durs.

Il en résulte que ce bracelet ne peut pas non plus convenir pour une application en horlogerie car les boîtiers de montre avec le mouvement et leur verre sont trop fragiles pour pouvoir subir une telle déformation transversale.

Au surplus, du fait même de l'absence d'un second flasque, il n'existe pas d'espace intercalaire adapté au logement dudit boîtier.

Aussi, le but de l'invention est de proposer un bracelet souple dont l'articulation entre maillons serait conçue de manière à pouvoir réaliser un bracelet d'épaisseur beaucoup plus faible, sans pour autant nuire à la solidité de l'ensemble et avec tous les avantages qui en résultent sur le plan de l'esthétique.

Ce but est atteint, conformément à l'invention, par un bracelet souple à maillons articulés, remarquable en ce que chaque maillon est articulé à un maillon adjacent par au moins une première bille immobilisée entre deux moyens de retenue ménagés respectivement sur un premier flasque dudit maillon et sur un deuxième flasque dudit maillon adjacent, et par au moins une deuxième bille immobilisée entre deux moyens de retenue ménagés respectivement sur un deuxième flasque dudit maillon et un premier flasque dudit maillon adjacent, les premier et deuxième flasques d'un même maillon étant maintenus dans une configuration parallèle par des moyens d'assemblage.

Selon une variante avantageuse, lesdits moyens de retenue sont des découpes circulaires contre lesquelles lesdites billes viennent en appui.

De préférence, lesdites découpes circulaires présentent un chanfrein extérieur aux maillons.

Selon un mode de réalisation de l'invention, l'un desdits maillons comporte des flasques entre lesquels est inséré un boîtier de montre, au moins un desdits flasques étant percé d'une ouverture.

Selon une autre variante, lesdits moyens d'assemblage sont sont constitués d'au moins une entretoise placée entre les flasques des maillons, et par une vis de fixation traversant ladite entretoise.

Avantageusement, lesdites billes sont réalisées dans un des matériaux suivants : or, argent, platine, acier, pierre fine, pierre dure, pierre synthétique, transparente ou opaque et les maillons sont réalisés dans un des matériaux suivants : or, argent, platine, acier, laiton.

Selon un premeir mode de réalisation de l'invention, les premier et deuxième flasques d'un même maillon sont maintenus dans une configuration inversée ou tête-bêche en définissant respectivement une face frontale et une face dorsale.

Selon un autre mode de réalisation, les premier et deuxième flasques d'un même maillon définissent des faces latérales entre lesquelles est disposé un flasque central pourvu de moyens de retenue dans lesquels lesdites billes sont en appui.

Ainsi, l'épaisseur du bracelet souple à maillons articulés conforme à l'invention est essentiellement déterminée par le diamètre des billes assurant l'articulation entre les maillons. Cette épaisseur peut donc être rendue aussi faible que l'on veut, seule des considérations de solidité mécanique venant en limiter la réduction.

Il en résulte un bracelet très fin et très élégant dont il est possible d'augmenter encore l'esthétique par l'utilisation de matériaux précieux : métaux nobles et pierres fines pour les billes, métaux nobles pour les maillons.

Dans une application particulière à l'horlogerie du bracelet de l'invention, il est prévu qu'un desdits maillons comporte des flasques entre lesquels est inséré un boîtier de montre, au moins un desdits flasques étant percé d'une ouverture.

La description qui va suivre en regard des dessins annexés, donnés à titre d'exemples non limitatifs, fera bien comprendre en quoi consiste l'invention et comment elle peut être réalisée :
- les figures 1a, 1b et 1c sont respectivement des vues de dessus, de côté et en perspective éclatée d'un bracelet souple à maillons articulés, conforme à l'invention;
- les figures 2a et 2b sont respectivement des vues de dessus et de côté d'un maillon du bracelet des figures 1a et 1b, destiné à recevoir un boîtier de montre ;
- la figure 3 est une vue de dessus d'une première variante de réalisation du bracelet des figures 1a et 1b ; et
- la figure 4 est une vue de dessus en coupe partielle d'une seconde variante de réalisation du bracelet de l'invention.

Les figures 1a, 1b et 1c montrent, en vues de dessus, de coté et en perspective, un bracelet souple à maillons articulés dans lequel un maillon 10 est constitué par un premier flasque 100 et un deuxième flasque 200, lesdits flasques étant maintenus dans une configuration antiparallèle, ou tête-bêche, par des moyens d'assemblage.

Dans le mode de réalisation des figures 1a, 1b et 1c, lesdits moyens d'assemblage sont formés par deux entretoises 301 placées entre les flasques 100, 200 du maillon 10 et par deux vis 302 de fixation traversant respectivement les entretoises 301.

Dans le mode de réalisation représenté, les flasques 100, 200 sont plats et tous identiques. Ils sont imbriqués les uns dans les autres selon deux séries définissant respectivement une face frontale et une face dorsale parallèles. Chaque flasque 100, 200 est constitué de deux pattes latérales 100b, 100c délimitant entre elles un logement en U. Les pattes latérales 100b, 100c se prolongent selon l'axe longitudinal du flasque 100 par une patte centrale 100a destinée à s'engager dans le logement en U du flasque 101 adjacent de la même série.

Le maillon 10, c'est-à-dire les flasques 100, 200 et les moyens 301, 302 d'assemblage, peut être réalisé en un métal précieux : or, argent, platine ou encore en acier ou en laiton.

On peut voir sur les figures 1a, 1b et 1c que le maillon 10 est articulé au maillon adjacent 11 par une première bille 121 immobilisée entre un moyen 110 de retenue, ici une découpe circulaire contre laquelle la première bille 121 vient en appui, ménagée sur la patte centrale 100a du premier flasque 100 du maillon 10 et une découpe équivalente ménagée sur le deuxième flasque 201 du maillon adjacent 11, et par deux deuxièmes billes 211 immobilisées respectivement entre deux découpes circulaires 210 ménagées sur les pattes latérales 200b, 200c du deuxième flasque 200 du maillon 10 et deux découpes équivalentes ménagées sur les pattes latérales du premier flasque 101 du maillon adjacent 11.

De même, comme représenté sur les figures 1a et 1b, le maillon 10 est articulé au maillon adjacent 12 par deux premières billes 122 immobilisées respectivement entre deux découpes circulaires 120 ménagées dans le premier flasque 100 du maillon 10 et deux découpes circulaires équivalentes ménagées sur le deuxième flasque 202 du maillon adjacent 12, et par une deuxième bille 212 immobilisée entre une découpe circulaire 220 ménagée sur le deuxième flasque 200 du maillon 10 et une découpe circulaire équivalente ménagée sur le premier flasque 102 du maillon adjacent 12.

Selon l'invention, on définit ainsi des lignes de liaison transversale entre les maillons contigus et entre les deux faces du bracelet. Ces lignes de liaison constituent autant d'axes d'articulation qui confèrent au bracelet, une flexibilité longitudinale lui permettant de prendre une courbure suffisante pour s'adapter à des morphologies diverses et variées.

Bien entendu, il est possible de prévoir, dans des modes de réalisation non représentés, des lignes de liaison comportant plus de trois billes en modifiant la forme des flasques. En effet, l'invention a été décrite avec trois billes d'articulation entre deux maillons adjacents. Elle pourrait tout aussi bien être mise en oeuvre avec un nombre quelconque de billes supérieur ou égal à 2.

Comme le montre plus particulièrement la figure 1b, l'essentiel de l'épaisseur du bracelet de l'invention est déterminé par le diamètre des billes d'articulation. Par conséquent, on pourra obtenir des bracelets très plats et souples en utilisant des billes de faible diamètre.

Lesdites billes d'articulation peuvent être réalisées en métal précieux : or, argent, platine, ou en acier, de même qu'en pierre fine, pierre dure, pierre synthétique, transparente ou opaque.

La figure 3 représente une variante possible du bracelet souple des figures 1a et 1b. Cette variante, plus spécialement destinée à la bijouterie, est obtenue en réduisant sensiblement sur chaque flasque les parties métalliques de liaison entre les découpes circulaires recevant les billes d'articulation. Le bracelet ainsi réalisé offre l'avantage de bien mettre en valeur les billes surtout lorsque celles-ci sont en pierre.

Ainsi qu'on peut le voir sur cette même figure 3, les découpes circulaires 110, 210 et 120, 220 présentent des chanfreins 113, 213 et 123, 223, ou gorges, extérieurs au maillon 10, ceci de manière à donner visuellement une plus grande dimension aux billes et d'ajouter à leur mise en valeur.

Sur les figures 2a et 2b est représenté un bracelet souple conforme à l'invention dans une application à l'horlogerie. Selon ce mode de réalisation, le bracelet comprend un maillon 10' particulier dont les deux flasques 100', 200' sont aux dimensions d'un boîtier de montre, de sorte à pouvoir insérer ledit boîtier entre les deux flasques. Un desdits flasques 100' est percé d'une ouverture 400 pour la visualisation du cadran du boîtier.

Dans le mode de réalisation du bracelet de l'invention représenté sur la figure 4, chaque maillon 10 est constitué de deux flasques 100, 200 en regard, définissant des faces latérales qui sont maintenues parallèles par des moyens d'assemblage 301, 302. Chaque maillon 10 est articulé à un maillon adjacent 11 par au moins deux jeux de deux billes 121, 211 et 122, 212. Chaque bille, comme par exemple la bille 121, est immobilisée entre deux moyens de retenue tels que des cavités ou des découpes circulaires ménagées respectivement sur l'un des flasques latéraux 100 du maillon 10 et sur un flasque central 500 disposé de façon décalée entre deux maillons adjacents 10, 11. Le flasque central 500 n'est donc maintenu en place que par l'appui des billes dans leur logement respectif.

L'alignement des deux billes 121, 211 d'un même jeu dans un maillon 10 crée une articulation d'axe diamétral qui confère une flexibilité longitudinale au bracelet.

## Revendications

1. Bracelet souple à maillons articulés, dans lequel chaque maillon (10) est articulé à un maillon adjacent (11,12) par au moins une première bille (121,122) immobilisée entre deux moyens de retenue (110,120) ménagés respectivement sur un premier flasque (100) dudit maillon (10) et/ou sur un deuxième flasque (201,202) dudit maillon adjacent (11,12), et par au moins une deuxième bille (211,212) immobilisée entre deux moyens de retenue (210,220) ménagés respectivement sur un deuxième flasque (200) dudit maillon (10) et/ou sur un premier flasque (101,102) dudit maillon adjacent (11,12), les premier et deuxième flasques d'un même maillon étant maintenus dans une configuration parallèle par des moyens d'assemblage (301,302).

2. Bracelet selon la revendication 1, caractérisé en ce que lesdits moyens de retenue sont des découpes circulaires (110,210; 120,220) contre lesquelles lesdites billes viennent en appui.

3. Bracelet selon la revendication 2, caractérisé en ce que lesdites découpes circulaires (110,210 ;120,220) présentent un chanfrein (113,213 ; 123,223) extérieur aux maillons.

4. Bracelet selon l'une quelconque des revendications 1 à 3, caractérisé en ce qu'un (10') desdits maillons comporte des flasques (100',200') entre lesquels est inséré un boîtier de montre, au moins un (100') desdits flasques étant percé d'une ouverture (400).

5. Bracelet selon l'une quelconque des revendications 1 à 4, caractérisé en ce que lesdits moyens d'assemblage sont constitués d'au moins une entretoise (301) placée entre les flasques (100,200) des maillons, et par une vis (302) de fixation traversant ladite entretoise (301).

6. Bracelet selon l'une quelconque des revendications 1 à 5, caractérisé en ce que lesdites billes sont réalisées dans un des matériaux suivants : or, argent, platine, acier, pierre fine, pierre dure, pierre synthétique, transparente ou opaque.

7. Bracelet selon l'une quelconque des revendications 1 à 6, caractérisé en ce que les maillons sont réalisés dans un des matériaux suivants, or, argent, platine, acier, laiton.

8. Bracelet selon l'une des revendications précédentes caractérisé en ce que les premier et deuxième flasques (100,200) d'un même maillon (10) sont maintenus dans une configuration inversée ou tête-bêche en définissant respectivement une face frontale et une face dorsale.

9. Bracelet selon l'une des revendications 1 à 7, caractérisé en ce que les premier et deuxième flasques (100,200) d'un même maillon (10) définissent des faces latérales entre lesquelles est disposé un flasque central (500) pourvu de moyens de retenue dans lesquels lesdites billes sont en appui.

## Claims

1. Flexible bracelet with articulated links, in which each link (10) is articulated to an adjacent link (11, 12) by at least one first ball (121, 122) fixed between two retaining means (110, 120) provided respectively on a first flange (100) of said link (10) and/or on a second flange (201, 202) of said adjacent link (11, 12), and by at least one second ball (211, 212) fixed between two retaining means (210, 220) provided respectively on a second flange (200) of said link (10) and/or on a first flange (101, 102) of said adjacent link (11, 12), the first and second flanges of any one link being held in a parallel configuration by assembly means (301, 302).

2. Bracelet according to Claim 1, characterised in that said retaining means are circular cut-outs (110, 210; 120, 220) against which said balls bear.

3. Bracelet according to Claim 2, characterised in that said circular cut-outs (110, 210; 120, 220) have a chamfer (113, 213; 123, 223) outside the links.

4. Bracelet according to any one of Claims 1 to 3, characterised in that one (10') of said links comprises flanges (100', 200') between which a watch case is inserted, at least one (100') of said flanges being perforated by an opening (400).

5. Bracelet according to any one of Claims 1 to 4, characterised in that said assembly means are constituted by at least one spacer (301) placed between the flanges (100, 200) of the links, and by a fixing screw (302) passing through said spacer (301).

6. Bracelet according to any one of Claims 1 to 5, characterised in that said balls are made of one of the following materials: gold, silver, platinum, steel, precious stone, hard stone, synthetic, transparent or opaque stone.

7. Bracelet according to any one of Claims 1 to 6, characterised in that the links are made of one of the following materials, gold, silver, platinum, steel, brass.

8. Bracelet according to one of the preceding claims characterised in that the first and second flanges (100, 200) of any one link (10) are held in an inverted or head-to-tail configuration defining respectively a front face and a back face.

9. Bracelet according to one of Claims 1 to 7, characterised in that the first and second flanges (100, 200) of any one link (10) define lateral faces between which a central flange (500) is arranged, provided with retaining means within which said balls bear.

## Patentansprüche

1. Biegsames Armband aus gelenkig miteinander verbundenen Gliedern, bei welchem jedes Glied (10) mit wenigstens einem benachbarten Glied (11, 12) über wenigstens eine erste Kugel (121, 122) gelenkig verbunden ist, die zwischen zwei Haltemitteln (110, 120) gefangen ist, die jeweils auf einem ersten Flansch (100) des Glieds (10) und/oder einem zweiten Flansch des benachbarten Glieds (11, 12) ausgespart sind, und bei welchem jedes Glied (10) mit wenigstens einem benachbarten Glied (11, 12) über wenigstens eine zweite Kugel (211, 212) gelenkig verbunden ist, die zwischen zwei Haltemitteln (210, 220) gefangen ist, die jeweils auf einem zweiten Flansch (200) des Glieds (10) und/oder auf einem ersten Flansch (101, 102) des benachbarten Glieds (11, 12) ausgespart sind, wobei die ersten und zweiten Flansche eines einzigen Glieds mit Befestigungsmitteln in paralleler Anordnung zueinander gehalten werden.

2. Armband nach Anspruch 1, **dadurch gekennzeichnet**, daß die Haltemittel als kreisförmige Ausschnitte (110, 210; 120, 220) ausgebildet sind, gegen die die Kugeln zur Auflage kommen.

3. Armband nach Anspruch 2, **dadurch gekennzeichnet**, daß die kreisförmigen Ausschnitte (110, 210; 120, 220) außerhalb der Glieder eine Abschrägung (113, 213; 123, 223) aufweisen.

4. Armband nach einem der Ansprüche 1 bis 3, **dadurch gekennzeichnet**, daß eines der Glieder (10') Flansche (100', 200') umfaßt, zwischen denen ein Uhrgehäuse aufgenommen wird, wobei wenigstens einer (100') der Flansche von einer Öffnung (400) durchbrochen ist.

5. Armband nach einem der Ansprüche 1 bis 4, **dadurch gekennzeichnet**, daß als Befestigungsmittel wenigstens ein zwischen den Flanschen (100, 200) der Glieder angeordneter Steg (301) und eine den Steg (301) durchsetzende Befestigungsschraube (302) vorgesehen sind.

6. Armband nach einem der Ansprüche 1 bis 5, **dadurch gekennzeichnet**, daß die Kugeln aus einem der folgenden Materialien ausgebildet sind: Gold, Silber, Platin, Stahl, Halbedelstein, harter Stein, Kunststein, durchsichtig oder undurchsichtig.

7. Armband nach einem der Ansprüche 1 bis 6, **dadurch gekennzeichnet**, daß die Glieder aus einem der folgenden Materialien bestehen: Gold, Silber, Platin, Stahl oder Messing.

8. Armband nach einem der Ansprüche 1 bis 7, **dadurch gekennzeichnet**, daß die ersten und zweiten Flansche (100, 200) eines einzigen Glieds (10) spiegelverkehrt oder entgegengesetzt zueinander angeordnet sind und jeweils eine Vorder- und Rückseite definieren.

9. Armband nach einem der Ansprüche 1 bis 7, **dadurch gekennzeichnet**, daß die ersten und zweiten Flansche (100, 200) eines Glieds (10) seitliche Flächen definieren, zwischen denen ein Mittelflansch (500) angeordnet ist, der mit Haltemitteln versehen ist, in welchen die Kugeln zur Anlage kommen.
